# EUROPÄISCHE PATENTSCHRIFT

(11) **EP 2 097 595 B1**
(45) Veröffentlichungstag und Bekanntmachung des Hinweises auf die Patenterteilung: **29.06.2016**
(21) Anmeldenummer: 07846387.4
(22) Anmeldetag: 01.12.2007
(51) Int. Cl.: E04G 7/22, E04G 11/48, E04G 25/00, E04G 25/04

(54) **TELESKOPIERBARE BAUSTÜTZE**
TELESCOPIC CONSTRUCTION SUPPORT
ÉTAI TÉLESCOPIQUE

(30) Priorität: 05.01.2007 DE 102007001170
(43) Veröffentlichungstag der Anmeldung: 09.09.2009
(73) Patentinhaber: Dingler, Gerhard, 72221 Haiterbach (DE)
(72) Erfinder: Dingler, Gerhard, 72221 Haiterbach (DE)
(74) Vertreter: Späth, Dieter
(86) Internationale Anmeldenummer: PCT/DE2007/002184
(87) Internationale Veröffentlichungsnummer: WO 2008/080377

(56) Entgegenhaltungen:
- DE-U1-202004 002 593
- GB-A- 2 407 842

## Beschreibung

Die Erfindung betrifft eine teleskopierbare Baustütze mit einem Außenrohr, einem im Außenrohr verschiebbaren Innenrohr und mit einem Anschlusselement zur Befestigung einer Aussteifung am Innenrohr mit den Merkmalen des Oberbegriffs des Anspruchs 1.

Teleskopierbare Baustützen sind bekannt, sie werden beispielsweise zum Aufstellen von Deckenschalungen oder Traggerüsten verwendet. Bekannte teleskopierbare Baustützen weisen ein Außenrohr und ein Innenrohr auf, das zur Längen- bzw. Höheneinstellung im Außenrohr verschiebbar ist. Wegen der Verschiebbarkeit des Innenrohrs im Außenrohr werden die Baustützen als teleskopierbar bezeichnet. Zur Längen- bzw. Höheneinstellung ist das Innenrohr in Stufen oder stufenlos im Außenrohr feststellbar.

Für einen stabilen Aufbau ist es bekannt, zwei mit Abstand parallel nebeneinander aufgestellte Baustützen durch eine oder mehrere Aussteifungen in verschiedenen Höhen zu verbinden. Die Aussteifungen können beispielsweise Streben oder Rahmen sein, wobei die Rahmen üblicherweise als dreiecksförmig verstrebte Gitterrahmen ausgebildet sind.

Zur Befestigung der Aussteifungen weisen die Außenrohre bekannter, teleskopierbarer Baustützen, beispielsweise T-Nuten oder im Querschnitt T- oder pilzförmige Rippen auf. In den T-Nuten ist eine Befestigung mit Hammerkopfschrauben oder plattenförmigen, auch als T-Nutenmuttern oder T-Nutensteine bezeichneten Muttern möglich. Zur Befestigung an T-förmigen oder pilzförmigen Rippen sind Klammern bekannt. Die T-Nuten oder T- oder pilzförmigen Rippen können allgemein auch als Befestigungseinrichtung für Aussteifungen aufgefasst werden.

Eine teleskopierbare Baustütze der vorstehend erläuterten Art offenbart das Europäische Patent EP 0 665 348 B1. Die bekannte Baustütze weist ein im Querschnitt achteckiges Außenrohr und ein in diesem teleskopierbares, glattwandiges Innenrohr auf. Das Innenrohr weist Querlöcher zur Längen- bzw. Höheneinstellung der Baustütze auf, die von einem Dorn einer Mutter durchgriffen werden. Das im Querschnitt achteckige Außenrohr weist vier, jeweils um 90° zueinander versetzte T-Nuten zur Befestigung von Aussteifungen mit beispielsweise Hammerkopfschrauben oder plattenförmigen, in die T-Nuten einsetzbaren Muttern, auf.

Ist das Innenrohr weit aus dem Außenrohr einer Baustütze herausgezogen und steckt folglich nur ein kurzes Stück im Außenrohr, ist die Baustütze am Übergang vom Außenrohr zum Innenrohr knickgefährdet. In diesem Fall ist eine Aussteifung am Innenrohr erstrebenswert. Dabei besteht das Problem, dass ein Außendurchmesser des Außenrohrs größer als ein Außendurchmesser des Innenrohrs ist. Der lichte Abstand der Außenrohre zweier mit Abstand parallel zueinander aufgestellter Baustützen ist an den Außenrohren kleiner als an den Innenrohren. Sind die Aussteifungen schräg angeordnete Streben, lässt sich der Abstandsunterschied möglicherweise ausgleichen. Werden zur Aussteifung der Baustützen Rahmen verwendet, ist ein Abstandsausgleich nicht ohne weiteres möglich.

Zur Lösung dieses Problems ist es möglich, die Aussteifungen tangential an den Baustützen zu befestigen. Damit ist gemeint, dass die Aussteifungen nicht an den einander zugewandten Seiten oder Umfangsstellen der Baustützen befestigt werden, sondern an Seiten oder Umfangsstellen der Baustützen, die parallel zu einer gedachten Mittelebene durch gedachte Achsen der beiden Baustützen verlaufen. Diese Lösung schlägt beispielsweise das Europäische Patent EP 0 553 665 B1 in einem Ausführungsbeispiel vor.

Als andere Lösungsmöglichkeit schlägt das genannte Europäische Patent EP 0 553 665 B1 vor, das Außenrohr mit im Querschnitt pilzförmigen, hohlen, in Längsrichtung verlaufenden Auswölbungen anstelle T- oder pilzkopfförmiger Rippen als Befestigungseinrichtungen auszubilden. Das Innenrohr weist im Querschnitt pilzkopfförmige Rippen auf, die sich in den hohlen, pilzkopfförmigen Auswölbungen des Außenrohrs befinden. Seitliche Nuten der pilzkopfförmigen Auswölbungen des Außenrohrs und der pilzkopfförmigen Rippen des Innenrohrs sind in gleichem radialen Abstand von einer gedachten Achse der Baustütze angeordnet. Die Befestigung der Aussteifung erfolgt mit einer Klammer, die in die seitlichen Nuten der pilzkopfförmigen Auswölbungen des Außenrohrs oder der pilzkopfförmigen Rippen des Innenrohrs eingreift. Da der radiale Abstand der seitlichen Nuten von der gedachten Achse der Baustütze beim Innenrohr und beim Außenrohr gleich ist, ist auch der Abstand der seitlichen Nuten der pilzkopfförmigen Auswölbungen des Außenrohrs und der pilzkopfförmigen Rippen des Innenrohrs zweier mit Abstand parallel zueinander aufgestellter Baustützen gleich. Es lassen sich dadurch das Außen- und das Innenrohr der beiden mit Abstand zueinander parallel aufgestellten Baustützen mit gleichen Aussteifungen verbinden.

Die Patentanmeldung GB 2 407 842 A schlägt eine öffenbare, in Stirnansicht U-förmige Manschette vor, die auf das Innenrohr einer teleskopierbaren Baustütze aufsetzbar ist und die mit zwei Klappen, die schwenkbar an der Manschette angebracht sind, um das Innenrohr der Baustütze schließbar und mittels eines Schraubverschluss auf dem Innenrohr festspannbar ist. Nasen greifen in ein Gewinde des Innenrohrs ein und sichern die Manschette dadurch in axialer Richtung auf dem Innenrohr. Außen weist die Manschette drei T-Nuten zur Befestigung von Verstrebungen auf.

GB 2 407 842 A offenbart die Merkmale des einleitenden Teils des Anspruchs 1.

Das Gebrauchsmuster DE 20 2004 002 593 U1 offenbart eine Manschette, die aus einer axial in zwei Hälften geteilten Hülse besteht, die zum Anbringen an einem Innenrohr einer Baustütze schwenkbar miteinander verbunden und mit einem Schraubverschluss schließ- und spannbar sind. Die axial geteilte Hülse weist ein Innengewinde auf, das mit einem Gewinde des Innenrohrs der Baustütze in Eingriff steht. Jede Hälfte der Hülse weist eine halbe Lochscheibe auf, die einen Radialflansch bilden, der mit Aussparungen zur Befestigung von Aussteifungen versehen ist, die mit Durchsteckkeilen angeschlossen und verkeilt werden. Aufgabe der Erfindung ist eine andere Möglichkeit vorzuschlagen, mit der die Innenrohre zweier mit Abstand parallel zueinander aufgestellter, teleskopierbarer Baustützen mit der gleichen Aussteifung wie die Außenrohre der Baustützen verbindbar sind. Diese Aufgabe wird erfindungsgemäß durch die Merkmale des Anspruchs 1 gelöst. Die erfindungsgemäße, teleskopierbare Baustütze weist ein Außenrohr, ein im Außenrohr verschiebbares Innenrohr, und ein lösbar am Innenrohr befestigtes Anschlusselement auf. Das kann oder können beispielsweise ein oder mehrere um das Innenrohr legbare Spannbänder sein, die am Anschlusselement befestigt oder befestigbar sind. Das Außenrohr der Baustütze und das Anschlusselement weisen deckungsgleiche und miteinander fluchtende T-Nuten, T-, L- oder pilzkopfförmige Rippen als Einrichtungen zum Befestigen einer Aussteifung auf. Die Einrichtung des Anschlusselements zum Befestigen der Aussteifung ist korrespondierend zur Befestigungseinrichtung des Außenrohrs der Baustütze für die Aussteifung. Mit korrespondierend ist gemeint, dass die Aussteifung mit demselben Anschlussmittel, also beispielsweise einer Hammerkopfschraube oder einer Klammer, sowohl an der Befestigungseinrichtung des Außenrohrs der Baustütze als auch an der Befestigungseinrichtung des Anschlusselements befestigbar ist. Erfindungsgemäß hat die Befestigungseinrichtung des Anschlusselements denselben Querschnitt wie die Befestigungseinrichtung des Außenrohrs. Des Weiteren fluchten die Befestigungseinrichtung für die Aussteifung des erfindungsgemäßen Anschlusselements und die Befestigungseinrichtung für die Aussteifung des Außenrohrs, wenn das Anschlusselement am Innenrohr der Baustütze befestigt ist.

Die Erfindung hat den Vorteil, dass sich eine Aussteifung nach Belieben an den Außenrohren oder Innenrohren zweier mit Abstand parallel zueinander aufgestellter Baustützen befestigen lässt. Auch ist es problemlos möglich, eine Aussteifung, die zwei oder mehr in Längsrichtung der Baustützen voneinander beabstandete Befestigungsstellen aufweist, mit dem erfindungsgemäßen Anschlusselement am Innenrohr und unmittelbar am Außenrohr der Baustütze zu befestigen. Mit dem erfindungsgemäßen Anschlusselement können Baustützen an ihren Innenrohren mit denselben Aussteifungen verbunden werden wie an ihren Außenrohren.

Eine Ausgestaltung der Erfindung sieht vor, dass das Anschlusselement im Bereich der Befestigungseinrichtung einen mit dem Außenrohr der Baustütze im Bereich der Befestigungseinrichtung übereinstimmenden Querschnitt aufweist. Die Befestigungseinrichtung des Anschlusselements weist, wie schon oben gesagt, denselben Querschnitt wie die Befestigungseinrichtung des Außenrohrs der Baustütze auf. Damit ist zuverlässig sichergestellt, dass eine Aussteifung, die am Außenrohr der Baustütze befestigbar ist, mittels des erfindungsgemäßen Anschlusselements auch am Innenrohr der Baustütze befestigbar ist.

Eine Ausgestaltung der Erfindung sieht vor, dass das Anschlusselement insgesamt, also nicht nur im Bereich der Befestigungseinrichtung, einen mit dem Außenrohr der Baustütze übereinstimmenden Querschnitt aufweist.

Das erfindungsgemäße Anschlusselement kann beispielsweise als sog. "Schuh" ausgebildet sein, der sich über einen begrenzten Umfangsabschnitt von nicht mehr als 180° erstreckt und der von einer Seite an das Innenrohr der Baustütze gesetzt und befestigt wird. Eine Ausgestaltung der Erfindung sieht ein als öffenbare Manschette ausgebildetes Anschlusselement vor. Die Manschette kann beispielsweise zwei Hälften haben, die sich in Umfangsrichtung über jeweils etwa 180° erstrecken und die zum Öffnen beispielsweise mittels eines Scharniers auseinander- und zusammenschwenkbar sind. Mit der Manschette ist es möglich, einen Querschnitt des Außenrohrs im Wesentlichen unverändert am Innenrohr fortzusetzen.

Eine Ausgestaltung der Erfindung sieht ein Formschlusselement vor, das bei am Innenrohr befestigtem Anschlusselement formschlüssig in eine komplementäre Anschlusseinrichtung des Innenrohrs der Baustütze eingreift. Das Formschlusselement kann beispielsweise ein Zapfen sein, der in ein Loch des Innenrohrs der Baustütze eingreift. Auch ist beispielsweise eine Nase denkbar, die in ein Gewinde des Innenrohrs der Baustütze eingreift, sofern das Innenrohr ein Außengewinde zur Längen- bzw. Höheneinstellung aufweist. Auch eine Umkehrung, also ein vom Innenrohr nach außen abstehendes, in eine komplementäre Ausnehmung des Anschlusselements eingreifendes Formschlusselement, ist im Rahmen dieser Ausgestaltung der Erfindung möglich. Das Formschlusselement hält das Anschlusselement in axialer Richtung und/oder in Umfangsrichtung am Innenrohr der Baustütze. Durch letzteres lässt sich eine fluchtende Ausrichtung der Befestigungseinrichtung des Anschlusselements und der Befestigungseinrichtung des Außenrohrs der Baustütze sicherstellen, sofern auch das Innenrohr im Außenrohr drehfest und drehlagerichtig geführt ist.

Innenrohr ein Anschlusselement befestigt ist, wie es vorstehend erläutert worden ist. (Anspruch 7).

Die Erfindung wird nachfolgend anhand eines in der Zeichnung dargestellten Ausführungsbeispiels näher erläutert. Es zeigen:
- Figur 1: eine teleskopierbare Baustütze in einer Querschnittdarstellung;
- Figur 2: ein Anschlusselement in Stirnansicht befestigt an einem Innenrohr der Baustütze aus Figur 1; und
- Figur 3: das Anschlusselement aus Figur 2 in perspektivischer Darstellung in offenem Zustand.

Die in Figur 1 dargestellte, teleskopierbare Baustütze 1 weist ein Außenrohr 2 und ein in dem Außenrohr 2 verschiebbares Innenrohr 3 auf. Wegen der Verschiebbarkeit der beiden Rohre 2, 3 wird die Baustütze 1 als teleskopierbar bezeichnet. Das Innenrohr 3 ist ein zylindrisches, glattwandiges Rohr an dessen einem Stirnende eine Stirnplatte 4 angeschweißt ist. Die Stirnplatte 4 dient als Fuß der Baustütze 1, zur Verbindung der Baustütze 1 mit einer weiteren Baustütze 1 oder zur Befestigung eines nicht dargestellten Kopfs beispielsweise zur Anbringung einer nicht dargestellten Deckenschalung auf der Baustütze 1. Das Innenrohr 3 weist eine Anzahl quer durchgehender Löcher 5 auf, die axial in vorzugsweise gleichen Abständen angebracht sind. Das Innenrohr 3 besteht beispielsweise aus Stahl.

Das Außenrohr 2 ist innen zylinderförmig zur verschiebbaren Aufnahme und Führung des Innenrohrs 3 und außen achteckig. Es weist vier T-Nuten 6 zur Befestigung von Aussteifungen auf. Auch eine andere, insbesondere größere Anzahl T-Nuten ist möglich, beispielsweise acht T-Nuten. Dadurch sind die Winkelabstände von T-Nut zu T-Nut kleiner (nicht dargestellt). Beispielhaft ist ein Bruchstück eines Rahmens 7 als Aussteifungselement dargestellt. Mit der Bezugszahl 7 ist genau genommen ein Ende eines Rohrs bezeichnet, das eine Traverse des Rahmens 7 bildet. Die Befestigung erfolgt mit in die T-Nuten 6 eingreifender Hammerkopfschrauben 8. Der beispielhaft dargestellte Rahmen 7 ist ein Gitterrohrrahmen mit Schuhen 9 auf beiden Seiten, die im Bereich einer der T-Nuten 6 am Außenrohr 2 angesetzt werden, wobei die Schuhe 9 Kanten 10 des Außenrohrs 2 seitlich der jeweiligen T-Nut 6 übergreifen. Das ist an sich bekannt und soll an dieser Stelle nicht näher erläutert werden. Das Außenrohr 2 ist ein Profilrohr mit über seine Länge gleichbleibendem Querschnitt, das beispielsweise aus Stahl oder vorzugsweise einer Aluminiumlegierung hergestellt ist. Die Herstellung kann beispielsweise durch Strangpressen, Stangenziehen oder Stranggießen erfolgen.

Das in Figur 3 dargestellte, Anschlusselement 11 ist als öffenbare Manschette ausgebildet. Das Anschlusselement 11 ist in Längsrichtung in zwei Manschettenhälften 12 geteilt, die sich jeweils über etwa 180° in Umfangsrichtung erstrecken. Jede Manschettenhälfte 12 kann für sich genommen auch als Schuh bezeichnet werden. An einem Längsrand sind die beiden Manschettenhälften 12 als Scharnier 13 ausgebildet und zum Öffnen und Schließen schwenkbar miteinander verbunden. Innenseiten der Manschettenhälften 12 sind zylinderförmig mit demselben Radius wie eine Außenseite des Innenrohrs 3.
Wie gut in Figur 2 zu sehen bilden die Manschettenhälften 12 des Anschlusselements 11 in geschlossenem Zustand ein Achteck wie das Außenrohr 2 der Baustütze 1 und weisen vier T-Nuten 14 auf, die mit den T-Nuten 6 des Außenrohrs 2 korrespondieren. Im Ausführungsbeispiel sind die T-Nuten 14 des Anschlusselements 11 nicht nur korrespondierend mit den T-Nuten 6 des Außenrohrs 2, sondern sie sind deckungsgleich. Ebenfalls ist der achteckige Umriss des geschlossenen Anschlusselements 11 deckungsgleich mit dem Umriss des Außenrohrs 2. Die T-Nuten 6, 14 des Außenrohrs 2 und des Anschlusselements 11 können allgemein auch als Befestigungseinrichtungen oder Einrichtungen zur Befestigung einer Aussteifung wie beispielsweise des Rahmens 7 aufgefasst werden. Durch ihre Ausbildung als T-Nuten 6, 14 weisen die Befestigungseinrichtungen Hinterschnitte auf.

Zum Schließen und Spannen weisen die Manschettenhälften 12 des Anschlusselements 11 an ihren dem Scharnier 13 gegenüberliegenden Längsrändern radial nach außen stehende Rippen 15 auf, die an ihren freien Längsrändern um 90° zur Seite stehend abgewinkelt sind. Die Rippen 15 sind dadurch im Querschnitt L-förmig, ihre Außenränder sind als Schrägen 16 ausgebildet.

Die Rippen 15 sind mit an beiden Enden geschlossenen Längsschlitzen 17 für den Eingriff von Plattenmuttern 18 versehen. Die Plattenmuttern 18 weisen eine in Draufsicht näherungsweise quadratische Form auf, sie haben ein Mittelloch mit Innengewinde, in das ein Gewindebolzen 19 geschraubt ist. Durch einen Sicherungslack, einen Schweißpunkt, eine plastische Verformung oder dgl. sind die Gewindebolzen 19 drehfest mit den Plattenmuttern 18. Auf jedem Gewindebolzen 19 ist eine Schließplatte 20 angeordnet, die ein Mittelloch aufweist, durch das der Gewindebolzen 19 ragt. Die Schließplatte 20 ist in Draufsicht rechteckig, ihre Längsränder sind als Flügel 21 schräg nach außen und in Richtung des Anschlusselements 11 stehend abgewinkelt. Die Flügel 21 weisen dieselbe Schräge wie die Schrägen 16 der L-förmigen Rippen 15 der Manschettenhälften 12 des Anschlusselements 11 auf. In geschlossenem Zustand übergreifen die Flügel 21 der Schließplatten 20 die Rippen 15 an deren Schrägen 16 wie es in Figur 2 zu sehen ist. Mit einer auf dem Gewindebolzen 19 geschraubten Flügelmutter 22 ist die jeweilige Schließplatte 20 nach innen spannbar und hält das Anschlusselement 11 geschlossen, wobei sie aufgrund der Schrägstellung der Flügel 21 und der Schrägen 16 die Manschettenhälften 12 an den L-förmigen Rippen 15 zusammenspannt. Durch Anziehen der Flügelmuttern 22 lässt sich das Anschlusselement 11 wie in Figur 2 zu sehen auf dem Innenrohr 3 der Baustütze 1 festspannen, d. h. befestigen. Das Anschlusselement 11 weist somit aufgrund seiner Ausbildung als öffenbare Manschette, deren Manschettenhälften 12 zusammenspannbar sind, eine Einrichtung zum Befestigen am Innenrohr 3 der Baustütze 1 auf. Andere Verschlüsse für die Manschette wie beispielsweise Keile oder Kniehebel sind möglich (nicht dargestellt).

Eine der beiden Manschettenhälften 12 des Anschlusselements 11 weist einen kurzen, nach innen überstehenden Zapfen auf, der ein Formschlusselement 23 bildet. Zur Befestigung am Innenrohr 3 der Baustütze 1 wird das Anschlusselement 11 so am Innenrohr 3 angesetzt, dass der das Formschlusselement 23 bildende Zapfen in eines der Löcher 5 des Innenrohrs 3 eingreift. Das Loch 5 des Innenrohr 3 bildet eine komplementäre Anschlusseinrichtung für den das Formschlusselement 23 bildenden Zapfen, in das der Zapfen formschlüssig eingreift. Dadurch ist das Anschlusselement 11 in axialer Richtung, d. h. in seiner Höhe, am Innenrohr 3 der Baustütze 1 gehalten. Außerdem richtet das Formschlusselement 23 das Anschlusselement 11 in seiner Winkellage am Innenrohr 3 aus. Da auch die Winkellage des Außenrohrs 2 in Bezug auf das Innenrohr 3 über eine nicht dargestellte Spezialmutter zur Längen- bzw. Höheneinstellung der Baustütze 1 vorgegeben ist, ist das Anschlusselement 11 deckungsgleich zum Außenrohr 2 angeordnet. Das Anschlusselement 11 ermöglicht die Befestigung eines Aussteifungselements, das am Außenrohr 2 der Baustütze 1 befestigbar ist, in gleicher Weise auch am Innenrohr 3 der Baustütze 1. In Figur 2 ist wie in Figur 1 ein Rahmen 7 als Aussteifungselement dargestellt, der mit einer Hammerkopfschraube 8 in der T-Nut 14 des Anschlusselements 11 befestigt ist.

Die Manschettenhälften 12 des Anschlusselements 11 sind Profilhalbrohre mit über ihre Länge gleichbleibendem Querschnitt. Im dargestellten Ausführungsbeispiel der Erfindung sind die Manschettenhälften 12 identisch und spiegelbildlich an ihrem Scharnier 13 zusammengesetzt. Sie bestehen beispielsweise aus Stahl oder insbesondere aus einer Aluminiumlegierung und sind ebenso wie das Außenrohr 2 der Baustütze 1 durch Strangpressen oder Strangziehen herstellbar.

## Patentansprüche

1. Teleskopierbare Baustütze mit einem Außenrohr (2) und einem im Außenrohr (2) verschiebbaren Innenrohr (3), wobei das Außenrohr (2) eine Einrichtung (6) zum Befestigen einer Aussteifung (7) aufweist, und mit einem Anschlusselement (11), das lösbar am Innenrohr (3) der Baustütze (1) befestigt ist und das eine Einrichtung (14) zur Befestigung der Aussteifung (7) aufweist, **dadurch gekennzeichnet, dass** die Befestigungseinrichtungen (6, 14) des Anschlusselements (11) und des Außenrohrs (2) der Baustütze (1) deckungsgleiche und miteinander fluchtende T-Nuten, T-, L- oder pilzkopfförmige Rippen aufweisen.

2. Baustütze nach Anspruch 1, **dadurch gekennzeichnet, dass** das Anschlusselement (11) einen mit dem Außenrohr (2) der Baustütze (1) übereinstimmenden Querschnitt aufweist.

3. Baustütze nach Anspruch 1 oder 2, **dadurch gekennzeichnet, dass** das Anschlusselement (11) als öffenbare Manschette ausgebildet ist.

4. Baustütze nach einem der Ansprüche 1 bis 3, **dadurch gekennzeichnet, dass** das Anschlusselement (11) ein Formschlusselement (23) zu einem formschlüssigen Eingriff mit einer komplementären Anschlusseinrichtung (5) des Innenrohrs (3) der Baustütze (1) aufweist.

## Claims

1. A telescopic construction support with an outer tube (2) and an inner tube (3) slidable within the outer tube (2), wherein the outer tube (2) has a device (6) for fastening bracing (7), and including a connecting element (11) which is releasably fastened to the inner tube (3) of the construction support and which has a device (14) for fastening the bracing (7), **characterised in that** the fastening devices (6, 14) of the connecting element (11) and of the outer tube (2) of the construction support (1) have T grooves or T, L or mushroom head-shaped ribs, which are congruent and aligned with one another.

2. A construction support as claimed in Claim 1, **characterised in that** the connecting element (11) has a cross-section matching the outer tube (2) of the construction support (1).

3. A construction support as claimed in Claim 1 or 2, **characterised in that** the connecting element (11) is constructed in the form of an openable collar.

4. A construction support as claimed in one of Claims 1 to 3, **characterised in that** the connecting element (11) has a form fitting element (23) for a positive engagement with a complementary connecting device (5) on the inner tube (3) of the construction support (1).

## Revendications

1. Etai télescopique comprenant une tubulure extérieure (2) et une tubulure intérieure (3) apte à coulisser dans ladite tubulure extérieure (2), laquelle tubulure extérieure (2) comporte un dispositif (6) dévolu à la fixation d'un raidisseur (7) ; et un élément de rattachement (11), fixé amoviblement à la tubulure intérieure (3) dudit étai (1) et muni d'un dispositif (14) dévolu à la fixation dudit raidisseur (7), **caractérisé par le fait que** les dispositifs de fixation (14, 6) de l'élément de rattachement (11) et de la tubulure extérieure (2) de l'étai (1) sont pourvus de rainures en T, de nervures en T, en L ou en forme de têtes de champignons, coïncidentes et alignées les unes avec les autres.

2. Etai selon la revendication 1, **caractérisé par le fait que** l'élément de rattachement (11) présente une section transversale concordant avec la tubulure extérieure (2) dudit étai (1).

3. Etai selon la revendication 1 ou 2, **caractérisé par le fait que** l'élément de rattachement (11) est réalisé sous la forme d'un manchon pouvant être ouvert.

4. Etai selon l'une des revendications 1 à 3, **caractérisé par le fait que** l'élément de rattachement (11) est doté d'un élément (23) d'assemblage par conformation conçu pour venir en prise, par concordance de formes, avec un dispositif complémentaire (5) de rattachement de la tubulure intérieure (3) dudit étai (1).
